# EUROPÄISCHE PATENTSCHRIFT

(11) **EP 2 610 474 B1**
(45) Veröffentlichungstag und Bekanntmachung des Hinweises auf die Patenterteilung: **09.09.2015**
(21) Anmeldenummer: 12007891.0
(22) Anmeldetag: 23.11.2012
(51) Int. Cl.: F02M 25/07, F02D 9/12

(54) **Niederdruck-Abgasrückführventil**
Low pressure exhaust gas recirculation valve
Soupape de recyclage de gaz d'échappement à basse pression

(30) Priorität: 27.12.2011 DE 102011122207
(43) Veröffentlichungstag der Anmeldung: 03.07.2013
(73) Patentinhaber: BorgWarner Esslingen GmbH, 73730 Esslingen am Neckar (DE)
(72) Erfinder: Bareis, Bernd, Dr.-Ing., 73527 Täferrot-Utzstetten (DE)
(74) Vertreter: Twelmeier Mommer & Partner

(56) Entgegenhaltungen:
- DE-A1- 2 232 705
- DE-A1- 19 960 618
- DE-C1- 4 429 232

## Beschreibung

Die Erfindung betrifft ein Niederdruck-Abgasrückführventil zur Einleitung und Steuerung eines Abgasrückführstromes und eines Frischluftstromes, das in einem Gehäuse einen Frischluftzuführkanal, einen Abgaszuführkanal und einen mit beiden verbundenen Abfuhrkanal aufweist, wobei die Verbindung des Frischluftzuführkanals mit dem Abfuhrkanal über ein erstes Ventil im Gehäuse und die Verbindung des Abgaszuführkanals mit dem Abfuhrkanal über ein zweites Ventil im Gehäuse gesteuert wird, wobei das erste Ventil und das zweite Ventil zu einer einzigen Ventileinheit mit einem einzigen Ventilglied vereinigt sind, das einen ersten Ventilkörper, der mit mindestens einem zugeordneten ersten Ventilsitz des Frischluftzuführkanals zusammenwirkt, und einen zweiten Ventilkörper aufweist, der mit mindestens einem zugeordneten zweiten Ventilsitz des Abgaszuführkanals zusammenwirkt.

Ein derartiges Abgasrückführventil ist aus der DE 44 29 232 C1 bekannt.

Hierbei mündet eine Abgasleitung über ein Ventil seitlich in eine Frischluftleitung ein, wobei eine Durchflussreguliereinrichtung mit einem Ejektor und eine Drosseleinrichtung zur Regulierung der Menge des aus der Abgasleitung strömenden Abgases vorgesehen ist. Die Drosseleinrichtung umfasst einen variablen Ejektor mit einem beweglichen Ejektor-Düsenteil, mit dem der Querschnitt für den anzusaugenden Abgasstrom und der Querschnitt für die Frischluftzuführung einstellbar ist Zur Einstellung des Strömungsquerschnitts ist das bewegliche Ejektor-Düsenteil durch einen Steller von außen in Axialrichtung verstellbar.

Aufgrund der Bauform ist allerdings noch mit gewissen Strömungsverlusten zu rechnen. Außerdem ist der Antrieb über einen seitlich von außen angreifenden Steller mit gewissen Nachteilen behaftet.

Aus der DE 2 232 705 A1 ist ferner eine Vorrichtung zur Zuführung von Abgas zum Brennstoff-Luft-Gemisch einer Brennkraftmaschine bekannt, die aus einer Kombination einer Drosselklappe und am Abgasrückführventil besteht, wobei in Strömungsrichtung des Abgases in ein Drosselklappenventilstutzen neben einer Längsmittellinie ein Abgaszuführungsrohr mündet, dessen Mündung durch einen Steuerschieber verschließbar ist, der auf der Drosselklappe selbst angeordnet ist und in ihrer geschlossenen Stellung die Mündung abschließt, sie aber bei sich öffnender Drosselklappe freigibt. Der Steuerschieber ist kreisförmig gewölbt und dieser Wölbung ist die Mündung des Abgaszuführungsrohres mit einem gleichmäßigen spaltförmigen Abstand angepasst.

Eine derartige Anordnung besitzt erhebliche strömungstechnische Nachteile.

Vor diesem Hintergrund liegt der Erfindung die Aufgabe zugrunde, ein Niederdruck-Abgasrückführventil zu schaffen, das eine gleichmäßige Verteilung in Umfangsrichtung ermöglicht, eine günstige Strömungsführung für den Frischluftverlauf sowie den Verlauf des rückgeführten Abgases ermöglicht, eine geringe Leckage bei geschlossenem zweiten Ventil, also AGR-Ventil, aufweist und eine kompakte Bauform mit geringem Platzbedarf und eine kostengünstige Gestaltung ermöglicht.

Diese Aufgabe wird bei einem Niederdruck-Abgasrückführventil gemäß der eingangs genannten Art dadurch gelöst, dass der ersten Ventilsitz des Frischluftzuführkanals aus einer einer endseitigen Stirnfläche der Hülse zugeordneten und zugewandten axialen Anschlagfläche auf der äußeren Umfangsfläche eines vorzugsweise etwa birnenförmigen inneren Gehäusekörpers gebildet ist, der die Antriebseinheit enthält und mit seiner Umfangsfläche in radialem Abstand von einem Mantel des Gehäuses verläuft und zusammen mit dem Mantel eine Mischkammer und/oder den Abfuhrkanal begrenzt.

Das einzige Ventilglied weist einen translatorisch verschiebbaren Schieber auf, der vorzugsweise koaxial zu einer darauf wirkenden Antriebseinheit im Gehäuse angeordnet ist, die der Betätigung dieses einzigen Ventilgliedes dient. Durch die erfindungsgemäße Gestaltung ist es möglich, die Frischluft, statt über Klappen, mittels eines Schiebers anzudrosseln, um die Rate des eingeleiteten, zurückgeführten Abgases zu erhöhen. Durch die koaxiale Anordnung des Schiebers zu den beiden Ventilsitzen, die auf konzentrischen Kreisen verlaufen, des Abgasrückführkanals werden ein dichtes Schließen des zweiten Ventils, also AGR-Ventils, und Abgaszuführkanals und somit eine im Vergleich zu Klappenventilen wesentlich geringere Leckage ermöglicht. Aufgrund des lediglich einzigen Ventilgliedes sowohl zur Steuerung der AGR-Rate als auch zur Androsselung der Frischluft reicht für die Betätigung des einzigen Ventilgliedes eine Antriebseinheit aus. Deshalb und wegen des lediglich einzigen Ventilgliedes ist das Ventil einfach im Aufbau, erfordert nur wenige Einzelteile und ist kostengünstig. Aufgrund der Schiebersteuerung ist eine sehr kompakte, axial kurz bauende Bauform erreichbar mit geringem Platzbedarf. Vorteilhaft ist ferner, dass nur geringe Druckverluste zu verzeichnen sind und nach der Zumischstelle keine Unregelmäßigkeiten in der Umfangsverteilung vorkommen. Es sind die Voraussetzungen für eine strömungsoptimierte Bauweise geschaffen, wobei beim Androsseln der Frischluft etwaige Druckverluste so klein wie möglich sind. Dieses Kombinationsventil gemäß der Erfindung eignet sich daher sehr gut für aufgeladene Motoren, bei denen die AGR-Rate geregelt wird und die Frischluft in einfacher Weise angedrosselt werden kann, um bedarfsweise die AGR-Rate zu erhöhen. Da die Antriebseinheit innerhalb des inneren Gehäusekörpers aufgenommen ist, wird eine sehr kompakte und zuverlässige strömungsoptimierte Bauform gewährleistet. Weitere besondere Erfindungsmerkmale sowie vorteilhafte Ausgestaltungen des Niederdruck-Abgasrückventils gemäß der Erfindung ergeben sich aus den Unteransprüchen, auf die hier zur Vermeidung von Wiederholungen verwiesen wird.

Weitere Einzelheiten und Vorteile ergeben sich aus der nachfolgenden Beschreibung.

Die Erfindung ist nachfolgend anhand eines in den Zeichnungen gezeigten Ausführungsbeispieles näher erläutert. Es zeigen:
- Fig.1: eine schematische perspektivische Ansicht eines Niederdruck-Abgasrückführventils, mit radialem Schnitt und bei maximalem Öffnungsgrad eines Einlassluftdrosselventils,
- Fig.2: einen schematischen Schnitt des Niederdruck-Abgasrückführventils in Fig. 1 in der gleichen Stellung,
- Fig.3: einen schematischen Schnitt entsprechend demjenigen in Fig. 2, jedoch in einer Ventilstellung größter Abgasrückführmenge,
- Fig.4 und Fig. 5: jeweils einen vergrößerten Schnitt einer Einzelheit IV in Fig. 2 bzw. V in Fig. 3.

In den Zeichnungen ist ein Niederdruck-Abgasrückführventil 10 in Gestalt eines Kombinationsventils gezeigt, das zur Einleitung und Steuerung eines Abgasrückführstromes und eines Frischluftstromes ausgebildet ist und in einem Gehäuse 11 einen Frischluftzuführkanal 12, einen Abgaszuführkanal 13 und einen mit beiden verbundenen Abfuhrkanal 14 aufweist, aus dem je nach Ventilposition entweder gemäß Pfeil 15 zugeführte Frischluft (gestrichelte Pfeile) und/oder gemäß Pfeil 16 zugeführtes rückgeführtes Abgas (durchgezogene Pfeile) abgeführt wird, wobei es sich entweder je nach Ventilstellung allein um Frischluft gemäß Fig. 1 und 2 oder allein um Abgas gemäß Fig. 3 oder bei einer Zwischenstellung des Ventils um ein Gemisch aus beiden handelt.

Die Verbindung des Frischluftzuführkanals 12 mit dem Abfuhrkanal 14 wird über ein erstes Ventil 20 im Gehäuse 11 und die Verbindung des Abgaszuführkanals 13 mit dem Abfuhrkanal 14 über ein zweites Ventil 30 im Gehäuse 11 gesteuert. Das erste Ventil 20 und das zweite Ventil 30 sind erfindungsgemäß zu einer einzigen Ventileinheit 40 mit einem einzigen Ventilglied 41 vereinigt, wobei dieses einzige Ventilglied 41 mindestens zwei Ventilkörper 42, 43 hat, die zu einem einzigen Ventilkörper 44 vereinigt sind. Der erste Ventilkörper 42 wirkt mit mindestens einem zugeordneten ersten Ventilsitz 21 des Frischluftzuführkanals 12 zusammen. Der zweite Ventilkörper 43 wirkt mit mindestens einem zugeordneten zweiten Ventilsitz 31, 34 des Abgaszuführkanals 13 zusammen.

Die Ventileinheit 40 weist eine einzige, auf diese zur Steuerung wirkende Antriebseinheit 50 im Gehäuse 11 auf, die zur Betätigung des einzigen Ventilgliedes 41 ausgebildet ist. Die Antriebseinheit 50 kann vielfältig gestaltet sein. Sie besteht z. B. aus einem schematisch angedeuteten Linearantrieb 51, der in Linearrichtung auf eine Achse 52 arbeitet. Die Achse 52 hat eine Fail-Safe-Einrichtung 53 in Form einer Feder 54, die im Fail-Safe-Fall die Achse 52 in die in Fig. 1 und 2 gezeigte Stellung über einen Anschlag 55 auf der Achse 52 verschiebt.

Das einzige Ventilglied 41 weist einen translatorisch verstellbaren Schieber 45 auf, der z. B. aus einem zylindrischen Ring besteht und koaxial zur Antriebseinheit 50 angeordnet ist. Der Schieber 45 ist über einzelne radiale Stege 46 fest mit der Achse 52 verbunden.

Das Gehäuse 11 weist einen äußeren Mantel 17 mit endseitigem Flansch 18 auf. Der Mantel 17 umgibt mit radialem Abstand einen inneren, z. B. etwa birnenförmigen, Gehäusekörper 19, der als Hohlkörper ausgebildet ist und die Antriebseinheit 50 enthält. Der Mantel 17 begrenzt mit der äußeren Umfangsfläche 22 des inneren Gehäusekörpers 19 eine Mischkammer mit Abfuhrkanal 14 in Form eines Ringraumes, in dem bei entsprechender Ventilstellung hindurchgeleitetes Abgas und Frischluft eine schnelle, gleichmäßige und gute Durchmischung ohne merkliche Druckverluste erfahren. Der Gehäusekörper 19 ist mittels einer Haltevorrichtung 49, die z. B. aus drei strömungsgünstig gestalteten und platzierten Stützrippen besteht, im Gehäuse 11 gehalten.

An das in den Zeichnungen linke Ende des Mantels 17 ist ein zur Achse 52 koaxialer Ringkanal 23 angeschlossen, der den Abgaszuführkanal 13 bildet. An den Ringkanal 23 ist ein Stutzen 24 angeschlossen, durch den rückgeführtes Abgas gemäß Pfeil 16 in den Ringkanal 23 und Abgaszuführkanal 13 eingeleitet wird. An der Anschlussstelle an den Mantel 17 weist der Ringkanal 23 eine Ringöffnung 25 auf, über die der Ringkanal 23 je nach Ventilstellung in den Frischluftzuführkanal 12 mündet. Der Ringkanal 23 umringt den Frischluftzuführkanal 12. Der Schieber 45 oder zumindest ein Teil dieses liegt an einer inneren Umfangsfläche 26 des Ringkanals 23 an, vorzugsweise unter Abdichtung dort, und ist längs dieser Umfangsfläche 26 axial verschiebbar geführt.

Der aus dem ersten Ventilkörper 42 und zweiten Ventilkörper 43 zu einem einzigen Bauelement vereinigte Ventilkörper 44 ist als etwa zylindrische Hülse 47 gestaltet, deren beide endseitige Stirnflächen als Ventilflächen ausgebildet sind. Die Hülse 47 ist Teil, z.B. fester Teil, insbesondere einstückiger Teil, des Schiebers 45, mit dem die Hülse 47 über einen konischen Ringteil 48 verbunden ist.

Auf der in den Darstellungen rechten Stirnseite der Hülse 47 ist eine axiale erste Ventilfläche 27 ausgebildet, die dem ersten Ventilsitz 21 zugeordnet ist. Auf der gegenüberliegenden Axialseite, in den Zeichnungen auf der linken Axialseite der Hülse 47, ist eine zweite Ventilfläche 28 ausgebildet, die dem zweiten Ventilsitz 31 zugeordnet ist.

Der erste Ventilsitz 21 des Frischluftzuführkanals 12 ist aus einer axialen Anschlagfläche 32 in Form einer Ringnut gebildet, die auf der äußeren Umfangsfläche 22 des inneren Gehäusekörpers 19 gebildet ist. Diese axiale Anschlagfläche 32 ist einer endseitigen Stirnfläche der Hülse 47 zugeordnet und zugewandt, die die erste Ventilfläche 27 bildet.

Ein zweiter kombinierter Ventilsitz des Abgaszuführkanals 13 ist aus zwei axial und radial versetzten axialen Anschlagflächen 33 und 35 der Ringöffnung 25 des Ringkanals 23 gebildet. Die eine axiale Anschlagfläche 33 ist der anderen endseitigen Stirnfläche der Hülse 47 und dortigen Ventilfläche 28 zugeordnet. Die andere axiale Anschlagfläche 35 bildet einen weiteren zweiten Ventilsitz 34, dem eine koaxiale Ventilfläche 29 zugeordnet ist, die z. B. am konischen Ringteil 48 vorgesehen ist.

Im gezeigten Ausführungsbeispiel schließt sich die Hülse 47 an den geführten Teil des Schiebers 45 an und ist damit vorzugsweise einstückig. Bei einem anderen, nicht gezeigten Ausführungsbeispiel bildet allein die Hülse 47 einen Schieber mit beidendigen axialen Ventilflächen 27 und 28, 29 zum Zusammenwirken mit dem ersten Ventilsitz 21 bzw. zweiten Ventilsitz 31, 34.

In Fig. 1 und 2 ist eine Ventilstellung dargestellt, bei der das erste Ventil 20 mit Ventilfläche 27 und Ventilsitz 21 voll geöffnet ist, während das zweite Ventil 30 mit den Ventilfläche 28, 29 und den Ventilsitzen 31, 34 geschlossen ist, so dass kein Abgas aus dem Abgaszuführkanal 13 in den Abfuhrkanal 14 und die vorgeschaltete Mischkammer gelangen kann, sondern lediglich Frischluft gemäß den Pfeilen 15.

In Fig. 3 ist die andere Endstellung des Ventils gezeigt, in der das erste Ventil 20 geschlossen ist, da die Ventilfläche 27 auf dem Ventilsitz 21 aufsitzt, so dass der Durchlass von Frischluft aus dem Frischluftzuführkanal 12 gesperrt ist. Das zweite Ventil 30 dagegen ist voll geöffnet, so dass eine maximale Menge rückgeführten Abgases in den Abfuhrkanal 14 über die vorgeschaltete Mischkammer gelangen kann gemäß dem durchgezogenen Pfeil 16.

Man erkennt, dass das Ventilglied 41 in Gestalt des einzigen Ventilkörpers 44, ausgebildet als Hülse 47, gemeinsam mit dem Ringteil 48 den Ventilschieber der beiden Ventile 20, 30 bildet, der vom axial einstückig anschließenden Schieber 45 gehalten und geführt ist, wobei das Ventil 20 einen Ventilsitz 21 und das Ventil 30 zwei Ventilsitze 31 und 34 aufweist, denen am Ventilschieber die erste Ventilfläche 27 bzw. die beiden zweiten Ventilflächen 28 und 29 zugeordnet sind.

Das dargestellte Niederdruck-Abgasrückführventil 10 hat vielfältige Vorteile. Es hat eine kompakte Bauform, besteht aus nur wenigen Einzelelementen und ist kostengünstig. Vorteilhaft ist ferner, dass hinsichtlich der Ströme rückgeführten Abgases und Frischluft eine Strömungsoptimierung mit sehr geringen Druckverlusten erreicht ist. Es ergibt sich bei der Mischung von Frischluft und rückgeführtem Abgas eine gleichmäßige Umfangsverteilung im Abfuhrkanal 14 und der vorgeschalteten Mischkammer, wobei also ungleiche Verteilungen in Umfangsrichtung vermieden sind. Die Frischluft und das rückgeführte Abgas verlaufen zum überwiegenden Teil in Form einer etwa parallelen Strömung und dabei auf kurzer axialer Länge bei guter Umfangsverteilung. Diese symmetrische Verteilung der Strömungsgrößen, wie Druck, Temperatur, Geschwindigkeit und Gaszusammensetzung, ergibt sich schon in kurzem Abstand hinter den jeweiligen Ventilen 20, 30. Dadurch wird die Funktion eines etwaigen an das Gehäuse 11 angeschlossenen Verdichters nicht nachteilig beeinflusst. Die Leckage der AGR-Strecke ist bei geschlossenem AGR-Ventil 30 sehr gering. Über den an der Umfangsfläche anliegenden Schieber 45 ist eine gute Abdichtung erreicht. Das Ventil hat außerordentlich kurze axiale Abmessungen und benötigt daher besonders wenig Bauraum.

## Patentansprüche

1. Niederdruck-Abgasrückführventil zur Einleitung und Steuerung eines Abgasrückführstromes und eines Frischluftstromes, das in einem Gehäuse (11) einen Frischluftzuführkanal (12), einen Abgaszuführkanal (13) und einen mit beiden verbundenen Abfuhrkanal (14) aufweist, wobei die Verbindung des Frischluftzuführkanals (12) mit dem Abfuhrkanal (14) über ein erstes Ventil (20) im Gehäuse (11) und die Verbindung des Abgaszuführkanals (13) mit dem Abfuhrkanal (14) über ein zweites Ventil (30) im Gehäuse (11) gesteuert wird, wobei das erste Ventil (20) und das zweite Ventil (30) zu einer einzigen Ventileinheit (40) mit einem einzigen Ventilglied (41) vereinigt sind, das einen ersten Ventilkörper (42), der mit mindestens einem zugeordneten ersten Ventilsitz (21) des Frischluftzuführkanals (12) zusammenwirkt, und einen zweiten Ventilkörper (43) aufweist, der mit mindestens einem zugeordneten zweiten Ventilsitz (31, 34) des Abgaszuführkanals (13) zusammenwirkt, wobei der erste Ventilkörper (42) und der zweite Ventilkörper (43) zu einem einzigen Ventilkörper (44) vereinigt sind, der auf einer Axialseite mindestens eine erste Ventilfläche (27), die dem mindestens einen, ersten Ventilsitz (21) zugeordnet ist, und auf der gegenüberliegenden Axialseite mindestens eine zweite Ventilfläche (28) aufweist, die dem mindestens einen zweiten Ventilsitz (31) zugeordnet ist, wobei der einzige Ventilkörper (44) als etwa zylindrische Hülse (47) ausgebildet ist, an deren beiden Enden die Ventilflächen (27, 28) ausgebildet sind,
**dadurch gekennzeichnet, dass** die Ventileinhiet (40) eine einzige darauf wirkende Antriebseinheit (50) im Gehäuse (11) zur Betätigung des einzigen Ventilgliedes (41) aufweist, und dass der erste Ventilsitz (21) des Frischluftzuführkanals (12) aus einer einer endseitigen Stirnfläche der Hülse (47) zugeordneten und zugewandten axialen Anschlagfläche (32) auf der äußeren Umfangsfläche (22) eines inneren Gehäusekörpers (19) gebildet ist, der die Antriebseinheit (50) enthält und mit seiner Umfangsfläche (22) in radialem Abstand von einem Mantel (17) des Gehäuses (11) verläuft und zusammen mit dem Mantel (17) eine Mischkammer und/oder den Abfuhrkanal (14) begrenzt.

2. Niederdruck-Abgasrückführventil nach Anspruch 1, **dadurch gekennzeichnet, dass** die Antriebseinheit (50) einen Linearantrieb (51) aufweist.

3. Niederdruck-Abgasrückführventil nach Anspruch 1 oder 2, **dadurch gekennzeichnet, dass** das einzige Ventilglied (41) einen translatorisch verstellbaren Schieber (45) zur Betätigung aufweist.

4. Niederdruck-Abgasrückführventil nach Anspruch 3, **dadurch gekennzeichnet, dass** der Schieber (45) koaxial zur Antriebseinheit (50) angeordnet ist.

5. Niederdruck-Abgasrückführventil nach einem der Ansprüche 1 bis 4, **dadurch gekennzeichnet, dass** der einzige Ventilkörper (44) auf der der ersten Ventilfläche (27) auf der der ersten Ventilfläche (27) gegenüberliegenden Axialseite zwei in axialer Richtung und/oder in Umfangsrichtung versetzte Ventilflächen (28, 29) aufweist, die zwei in axialer Richtung und/oder in Umfangsrichtung versetzten Ventilsitzen (31, 34) zugeordnet sind.

6. Niederdruck-Abgasrückführventil nach Anspruch 1, **dadurch gekennzeichnet, dass** die Hülse (47) den Schieber (45) bildet oder Teil, z. B. fester Teil, insbesondere einstückiger Teil, des Schiebers (45) ist.

7. Niederdruck-Abgasrückführventil nach Anspruch 1 oder 6, **dadurch gekennzeichnet, dass** der innere Gehäusekörper (19) etwa birnenförmig gestaltet ist.

8. Niederdruck-Abgasrückführventil nach einem der Ansprüche 1 bis 7,
**dadurch gekennzeichnet,**
**dass** der mindestens eine zweite Ventilsitz (31) oder zwei Ventilsitze (31, 34) des Abgaszuführkanals (13) aus dem anderen Ende der Hülse (47) zugeordneten und zugewandten axialen Anschlagflächen (33, 35) einer Ringöffnung (25) eines Ringkanals (23) des Abgaszuführkanals (13) gebildet sind, der den Frischluftzuführkanal (12) umringt und in diesen mit seiner Ringöffnung (25) mündet.

9. Niederdruck-Abgasrückführventil nach einem der Ansprüche 4 bis 8,
**dadurch gekennzeichnet,**
**dass** der Schieber (45) mit einem Teil an einer inneren Umfangsfläche (26) des Ringkanals (23) anliegt, vorzugsweise dicht, und längs dieser Umfangsfläche (26) axial verschiebbar geführt ist.

10. Niederdruck-Abgasrückführventil nach einem der Ansprüche 6 bis 9,
**dadurch gekennzeichnet,**
**dass** sich an den geführten Teil des Schiebers (45) ein Ringteil (48) anschließt, der eine Ringfläche aufweist, die eine auf gleicher Umfangslinie wie der zugeordnete zweite Ventilsitz (34, 35) befindliche zweite Ventilfläche (29) des Abgaszuführkanals (13) bildet.

11. Niederdruck-Abgasrückführventil nach einem der Ansprüche 6 bis 10,
**dadurch gekennzeichnet,**
**dass** der geführte Teil des Schiebers (45) und der Ringteil (48) mit der Hülse (47) einstückig sind.

## Claims

1. A low-pressure exhaust gas recirculation valve for introducing and controlling an exhaust gas recirculation flow and a fresh air flow, said valve having, in a housing (11), a fresh air feed channel (12), an exhaust gas feed channel (13) and a discharge channel (14) connected to both, wherein the connection of the fresh air feed channel (12) to the discharge channel (14) is controlled via a first valve (20) in the housing (11) and the connection of the exhaust gas feed channel (13) to the discharge channel (14) is controlled via a second valve (30) in the housing (11),
wherein the first valve (20) and the second valve (30) are combined to form a single valve unit (40) with a single valve member (41), which has a first valve body (42), which cooperates with at least one associated first valve seat (21) of the fresh air feed channel (12), and a second valve body (43), which cooperates with at least one associated second valve seat (31, 34) of the exhaust gas feed channel (13),
wherein the first valve body (42) and the second valve body (43) are combined to form a single valve body (44), which on an axial side has at least one first valve face (27), which is associated with the at least one first valve seat (21), and on the opposite axial side has at least one second valve face (28), which is associated with the at least one second valve seat (31), wherein the single valve body (44) is formed as an approximately cylindrical sleeve (47), at the two ends of which the valve faces (27, 28) are formed, **characterised in that** the valve unit (40) has, acting thereon, a single drive unit (50) in the housing (11) for actuation of the single valve member (41), and
**in that** the first valve seat (21) of the fresh air feed channel (12) is formed from an axial stop face (32), which is associated with and faces towards an end face of the sleeve (47) and is formed on the outer circumferential surface (22) of an inner housing body (19), said inner housing body containing the drive unit (50) and extending with its circumferential surface (22) at a radial distance from a jacket (17) of the housing (11) and delimiting, together with the jacket (17), a mixing chamber and/or the discharge channel (14).

2. The low-pressure exhaust gas recirculation valve according to Claim 1, **characterised in that** the drive unit (50) has a linear drive (51).

3. The low-pressure exhaust gas recirculation valve according to Claim 1 or 2, **characterised in that** the single valve member (41) has a translationally displaceable slide (45) for actuation.

4. The low-pressure exhaust gas recirculation valve according to Claim 3, **characterised in that** the slide (45) is arranged coaxially with the drive unit (50).

5. The low-pressure exhaust gas recirculation valve according to one of Claims 1 to 4, **characterised in that** the single valve body (44) has, on the axial side opposite the first valve face (27), two valve faces (28, 29), which are offset in axial direction and/or in circumferential direction and which are associated with two valve seats (31, 34) offset in axial direction and/or in circumferential direction.

6. The low-pressure exhaust gas recirculation valve according to Claim 1, **characterised in that** the sleeve (47) forms the slide (45) or is part, for example a fixed part, in particular an integral part, of the slide (45).

7. The low-pressure exhaust gas recirculation valve according to Claim 1 or 6, **characterised in that** the inner housing body (19) is approximately pear-shaped.

8. The low-pressure exhaust gas recirculation valve according to one of Claims 1 to 7,
**characterised in that**
the at least one second valve seat (31) or two valve seats (31, 34) of the exhaust gas feed channel (13) is/are formed from axial stop faces (33, 35) of a ring opening (25) of a ring channel (23) of the exhaust gas feed channel (13), which axial stop faces are associated with and face towards the other end of the sleeve (47), said ring channel encircling the fresh air feed channel (12) and leading via its ring opening (25) into the fresh air feed channel.

9. The low-pressure exhaust gas recirculation valve according to one of Claims 4 to 8,
**characterised in that**
the slide (45) bears by means of a part against an inner circumferential surface (26) of the ring channel (23), preferably tightly, and is guided along this circumferential surface (26) in an axially displaceable manner.

10. The low-pressure exhaust gas recirculation valve according to one of Claims 6 to 9,
**characterised in that**
the guided part of the slide (45) is adjoined by a ring part (48), which has a ring face forming a second valve face (29) of the exhaust gas feed channel (13), said second valve face being located on the same circumferential line as the associated second valve seat (34, 35).

11. The low-pressure exhaust gas recirculation valve according to one of Claims 6 to 10,
**characterised in that**
the guided part of the slide (45) and the ring part (48) are integral with the sleeve (47).

## Revendications

1. Soupape de recyclage de gaz d'échappement à basse pression pour l'alimentation et la commande d'un flux de gaz d'échappement recyclé et d'un flux d'air frais, qui présente une canalisation d'alimentation d'air frais (12), une canalisation d'alimentation de gaz d'échappement (13) et une canalisation d'évacuation (14) reliée avec les deux dans un boîtier (11), où la liaison de la canalisation d'alimentation d'air frais (12) avec la canalisation d'évacuation (14) est commandée par l'intermédiaire d'une première soupape (20) dans le boîtier (11) et la liaison de la canalisation d'alimentation de gaz d'échappement (13) avec la canalisation d'évacuation (14) est commandée par l'intermédiaire d'une deuxième soupape (30) dans le boîtier (11) dans laquelle la première soupape (20) et la deuxième soupape (30) sont réunies pour former une unité de soupapes (40) unique avec un seul élément de soupape (41) qui présente un premier corps de soupape (42) qui agit conjointement avec au moins un premier siège de soupape (21) associé de la canalisation d'alimentation d'air frais (12), et un deuxième corps de soupape (43), qui agit conjointement avec au moins un deuxième siège de soupape (31, 34) associé de la canalisation d'alimentation de gaz d'échappement (13),
dans laquelle le premier corps de soupape (42) et le deuxième corps de soupape (43) sont réunis pour former un seul corps de soupape (44) qui présente au moins une première surface de soupape (27) sur une face axiale, qui est associée à au moins un premier siège de soupape (21), et au moins une deuxième surface de soupape (28) située sur la face axiale opposée qui est associée à au moins un deuxième siège de soupape (31),
dans laquelle l'unique corps de soupape (44) est conçu sous la forme d'un manchon (47) à peu près cylindrique aux extrémités duquel sont formées les surfaces de soupape (27, 28),
**caractérisée en ce que** l'unité de soupapes (40) présente une seule unité d'entraînement (50) agissant sur elle dans le boîtier (11) pour l'actionnement du seul élément de soupape (41), et
que le premier siège de soupape (21) de la canalisation d'alimentation d'air frais (12) est formé par une surface d'appui (32) axiale, associée à et orientée vers une surface frontale située à l'extrémité du manchon (47) sur la surface circonférentielle (22) externe d'un corps de boîtier (19) interne, qui contient l'unité d'entraînement (50) et qui s'étend à une distance radiale de l'enveloppe (17) du boîtier (11) avec sa surface circonférentielle (22) et délimite, ensemble avec l'enveloppe (17), une chambre de mélange et/ou la canalisation d'évacuation (14).

2. Soupape de recyclage de gaz d'échappement à basse pression selon la revendication 1, **caractérisée en ce que** l'unité d'entraînement (50) présente un entraînement linéaire (51).

3. Soupape de recyclage de gaz d'échappement à basse pression selon les revendications 1 ou 2, **caractérisée en ce que** le seul élément de soupape (41) présente un curseur (45) pouvant être réglé en translation pour l'actionnement.

4. Soupape de recyclage de gaz d'échappement à basse pression selon la revendication 3, **caractérisé en ce que** le curseur (45) est disposé co-axialement par rapport à l'unité d'entraînement (50).

5. Soupape de recyclage de gaz d'échappement à basse pression selon l'une des revendications 1 à 4, **caractérisée en ce que** le seul corps de soupape (44) présente deux surfaces de soupapes (28, 29) sur le coté axial à l'opposé de la première surface de soupape (27) décalées dans la direction axiale et/ou dans la direction circonférentielle, auxquelles sont associés deux sièges de soupape (31, 34) décalés dans la direction axiale et/ou dans la direction circonférentielle.

6. Soupape de recyclage de gaz d'échappement à basse pression selon la revendication 1, **caractérisée en ce que** le manchon (47) constitue le curseur (45) ou constitue une partie, par exemple une partie fixe, du curseur (45), notamment, en constituant une partie d'un seul tenant.

7. Soupape de recyclage de gaz d'échappement à basse pression selon les revendications 1 ou 6, **caractérisée en ce que** le corps de boîtier (19) interne est conçu sous une forme approchant d'une poire.

8. Soupape de recyclage de gaz d'échappement à basse pression selon l'une des revendications 1 à 7, **caractérisé en ce**
**que** l'au moins deuxième siège de soupape (31) ou deux sièges de soupape (31, 34) de la canalisation d'alimentation de gaz d'échappement (13) sont formés par des surfaces d'appui (33, 35) axiales associées et orientées vers l'autre extrémité du manchon (47) d'un orifice annulaire (25) d'une canalisation annulaire (23) de la canalisation d'alimentation de gaz d'échappement (13), qui entoure la canalisation d'alimentation d'air frais (12) et y débouche par cette orifice annulaire (25).

9. Soupape de recyclage de gaz d'échappement à basse pression selon l'une des revendications 4 à 8,
**caractérisée en ce**
**que** le curseur (45) est adjacent, de préférence de manière étanche, avec une partie d'une surface circonférentielle (26) interne de la canalisation annulaire (23), et est guidé en pouvant coulisser axialement le long de cette surface circonférentielle (26).

10. Soupape de recyclage de gaz d'échappement à basse pression selon l'une des revendications 6 à 9,
**caractérisée en ce**
**que** la partie guidée du curseur (45) intègre une partie annulaire (48) qui présente une surface annulaire, qui forme une deuxième surface de soupape (29) de la canalisation d'alimentation de gaz d'échappement (13) se trouvant sur la même ligne circonférentielle que le deuxième siège de soupape (34, 35) qui lui est associé.

11. Soupape de recyclage de gaz d'échappement à basse pression selon l'une des revendications 6 à 10,
**caractérisée en ce**
**que** la partie guidée du curseur (45) et la partie annulaire (48) sont d'un seul tenant avec le manchon (47).
